# EUROPÄISCHE PATENTSCHRIFT

(11) **EP 2 530 235 B1**
(45) Veröffentlichungstag und Bekanntmachung des Hinweises auf die Patenterteilung: **07.06.2017**
(21) Anmeldenummer: 11004397.3
(22) Anmeldetag: 28.05.2011
(51) Int. Cl.: E06B 9/322

(54) **Raffstoreneinrichtung mit einer an einem Motorgehäuse eines Raffmotors angeordneten Motorsteuereinheit**
Blind device with a motor control unit fixed to a motor housing of a blind motor
Dispositif de store à lamelles doté d'une unité de commande de moteur agencée dans un boîtier de moteur d'un moteur de store

(43) Veröffentlichungstag der Anmeldung: 05.12.2012
(73) Patentinhaber: SCHENKER STOREN AG, 5012 Schönenwerd (CH)
(72) Erfinder: Porr, Sandro, 5063 Wölflinswil (CH)
(74) Vertreter: Schaad, Balass, Menzl & Partner AG

(56) Entgegenhaltungen:
- WO-A1-2007/055574
- DE-A1- 4 241 781
- DE-U1-202009 008 418
- US-A- 4 951 730
- US-A1- 2006 185 799

## Beschreibung

Die vorliegende Erfindung betrifft eine Raffstoreneinrichtung gemäss Patentanspruch 1.

Dokument DE 42 41 781 A1 offenbart ein motorisches Betätigungssystem für roll- oder verschiebbare Beschattungs-, Wetterschutz- oder Sicherheitsanlagen an Gebäuden. Außenseitig des Gebäudes ist eine montierbare elektromotorische Antriebseinrichtung angebracht, welche mindestens einen Gleichstrommotor sowie eine solare Stromerzeugungsvorrichtung umfasst, wobei zwischen Gleichstrommotor und solarer Stromerzeugungsvorrichtung ein Akkumulator geschaltet ist. Hierbei ist zwischen Akkumulator und Gleichstrommotor eine fernsteuerbare Schaltstufe geschaltet, wofür der Schaltstufe ein Empfänger einer drahtlosen Fernsteuerung mit einem Sender vorgeschaltet ist. Die äussere Anordnung der Elemente der elektromotorischen Antriebseinrichtung verhindert zwar das Durchdringen der Gebäudeaussenwand zur Montage der Antriebseinrichtung, hingegen sind die Elemente der Antriebseinrichtung derart um die Beschattungsanlage verteilt, dass die vollständige Montage erst vor Ort erfolgen kann.

Es ist daher eine Aufgabe der vorliegenden Erfindung, eine Raffstoreneinrichtung zu schaffen, bei der eine Motorsteuereinheit und ein Raffmotor platzsparend vorab montiert werden können, um bei der vor Ort Montage Zeit und Materialkosten zu sparen.

Diese Aufgabe wird mit einer Raffstoreneinrichtung gelöst, welche die Merkmale des Patentanspruchs 1 aufweist.

Die Raffstoreneinrichtung gemäss Patentanspruch 1 umfasst eine Raffstore mit vertikal übereinander angeordneten Lamellen, wobei in einer Oberschiene eine Wippe angeordnet ist, welche eine Aufzugwalze zum Heben und Senken der Lamellen mittels eines an einer unterhalb der Lamellen angeordneten Unterschiene befestigten Aufzugbandes und eine Kippwalze zum Tragen, Beabstanden und Wenden der Lamellen mittels eines an den Lamellen befestigten Leiterbandes aufweist. Ein Raffmotor als Teil der Raffstoreneinrichtung weist eine Motorwelle auf, welche mit der Wippe zusammenwirkt, um die Aufzugwalze und die Kippwalze anzutreiben, wobei ein Motorgehäuse des Raffmotors an der Oberschiene befestigt ist. Zudem weist die Raffstoreneinrichtung eine Motorsteuereinheit mit einem elektrischen Akkumulator und einem mit einer externen Energiequelle verbundenen Laderegler auf, welcher das Laden des elektrischen Akkumulators regelt. Des Weiteren umfasst die Motorsteuereinheit ein Empfangselement, welches ein externes Eingangssignal zum Heben, Senken oder Wenden der Lamellen empfängt und eine Motorsteuerung ist vom elektrischen Akkumulator gespiesen und erhält ein Steuersignal vom Empfangselement, um den Raffmotor zu steuern und zu speisen, wobei die Motorsteuereinheit am Motorgehäuse angeordnet ist.

Durch die erfindungsgemässe Anordnung der Motorsteuereinheit am Motorgehäuse des Raffmotors ist eine integrale und kompakte vorab Montage der Raffstoreneinrichtung mit der Raffstore, dem Raffmotor und der Motorsteuereinheit möglich. Entsprechend ist der Monteur nicht auf die äusserlichen Gegebenheiten des Gebäudes angewiesen, an welcher die Raffstore montiert werden soll. Da die Raffstoreneinrichtung vorab schon vollständig ab Werk vormontiert werden kann und keine Durchführungen für die elektrischen Verbindungen zwischen den einzelnen Komponenten der Motorsteuereinheit notwendig sind, kann auf bauliche Massnahmen im Mauerwerk des Gebäudes verzichtet werden; dies führt zu einer erheblichen Zeitersparnis bei der Montage vor Ort, was wiederum zu reduzierten Montagekosten führt.

Da lediglich ein Anschlusskabel für die Verbindung der externen Energiequelle mit dem Laderegler in der Motorsteuereinheit notwendig ist, kann auf zusätzliche elektrische Kabelverbindungen verzichtet werden, was eine enorme Platzersparnis mit sich bringt. Zudem sind auch die Materialkosten der gesamten Raffstoreneinrichtung erheblich reduziert.

Die Motorsteuereinheit ist in einem direkt am Motorgehäuse angeordneten Steuergehäuse angeordnet. Die Verwendung eines Steuergehäuses für die Motorsteuereinheit hat den Vorteil, dass die elektronischen Bauteile, wie der elektrische Akkumulator, der Laderegler, das Empfangselement und die Motorsteuerung auf elektronischen Platinen kompakt und integral kombiniert werden können, ohne Verwendung von externen Kabelverbindungen. Zum Schutz der elektronischen Bauteile vor Staub und/oder Feuchtigkeit von Aussen, ist das Steuergehäuse vorzugsweise geschlossen. Es sei erwähnt, dass für die elektronischen Bauteile der Motorsteuereinheit im Steuergehäuse entweder eine gemeinsame Platine oder aber auch separate Platinen mit elektronischen Baugruppen zum Einsatz kommen können, welche über eine Hauptplatine miteinander elektrisch in Verbindung stehen.

Das Steuergehäuse ist an einer den Lamellen zugewandten Seite des Motorgehäuses angeordnet. Dies hat den Vorteil, dass die im Steuergehäuse angeordneten elektronischen Bauteile der Motorsteuereinheit zum Einen von der Oberschiene, respektive dem Motorgehäuse und zum Anderen von den Lamellen vor äusseren Einwirkungen im Steuergehäuse geschützt sind. Zudem erlaubt die lamellenseitige Anordnung des Motorsteuereinheit aufweisenden Steuergehäuses zum Motorgehäuse eine kaum begrenzende laterale Dimensionierung des Steuergehäuses in Längsrichtung der Oberschiene.

Bei einer bevorzugten Ausführungsform ist am Steuergehäuse lamellenseitig ein Endschalter angeordnet, welcher dazu dient, den Raffmotor zu stoppen, sobald die oberste Lamelle den Endschalter betätigt. Dies ermöglicht auf einfache und günstige Art und Weise das Abschalten des Raffmotors, sobald die Raffstore vollständig eingefahren ist. Zum Schutz vor Verunreinigungen der elektronischen Bauteile im Steuergehäuse kann lamellenseitig das Steuergehäuse mit einem Deckel versehen sein, an welchem der Endschalter angeordnet ist. Als Endschalter könnte beispielsweise ein handelsüblicher Drucksensor zum Einsatz kommen, welcher bei zusammenwirken der obersten Lamelle mit dem Drucksensor ein Stopsignal für den Raffmotor generiert und an die Motorsteuereinheit übermittelt.

Bei einer bevorzugten Ausführungsform ist das Empfangselement ein Funkempfänger, welcher ein Funksignal von einem Funksender empfängt. Dies bewirkt in bekannter Art und Weise eine kabellose Verbindung von vom Benutzer getätigten Eingaben an einem Funksender integrierten Handgerät betreffend der Kipplage der Lamellen oder der Höhe der Raffstore.

Bei einer bevorzugten Ausführungsform ist die externe Energiequelle eine Solarenergiequelle, welche mittels Solarzellen die Sonnenenergie in elektrische Energie umwandelt. Die Verwendung der Solarzelle als Energiequelle hat den Vorteil, dass die gewandelte Sonnenenergie den elektrischen Akkumulator energieautonom auflädt.

Bei einer bevorzugten Ausführungsform sind die Solarzellen an der Oberschiene der Raffstore, an einer Blende der Raffstore, an den Lamellen der Raffstore oder am selben Gebäude wie die Raffstore angeordnet. Dies ist zweckmässig für Raffstoreneinrichtungen, die sich an der dem Tageslicht zugewandten Seite befinden und ermöglichen die energieautonome Aufladung des elektrischen Akkumulators mittels des Ladereglers in der Motorsteuereinheit.

Bei einer weiteren bevorzugten Ausführungsform ist die externe Energiequelle eine Windenergiequelle, welche mittels eines Windgenerators die Windenergie in elektrische Energie umwandelt. Auch bei dieser Ausführungsform, wird in der Motorsteuereinheit der elektrische Akkumulator mittels des Ladereglers energieautonom aufgeladen.

Bei einer bevorzugten Ausführungsform ist der Windgenerator ein Windrad, welches am selben Gebäude wie die Raffstore angeordnet ist. Diese Ausführungsform kann vorzugsweise in Regionen mit regelmässigem Windaufkommen zum Einsatz kommen und bildet eine zusätzliche Alternative zur oben genannten Sonnenenergie. Für den Fall, dass keine Sonnenenergie verfügbar ist, hingegen ausreichend Wind das Windrad antreiben könnte, würde der elektrische Akkumulator alternativ mit windgestützter elektrischer Energie aufgeladen werden.

Bei einer bevorzugten Ausführungsform weist der Raffmotor einen elektrischen Gleichstrommotor mit 12V bzw. 24V Versorgungsspannung auf. Dies hat den Vorteil, dass der elektrische Gleichstrommotor mit dem elektrischen Akkumulator antreibbar ist, welcher seine elektrische Energie über die externe Energiequelle, insbesondere mittels der Solarzelle oder des Windrades, erhält.

Alternativ ist es auch denkbar, dass die elektrische Energiequelle beispielsweise eine 12V Batterie, wie beispielsweise eine Autobatterie ist, oder über das Stromnetz von 230V betrieben wird.

Hierbei sei erwähnt, dass das Stromnetz mittels eines AC/DC-Wandlers und eines elektrischen Transformators auf die notwendige Speisespannung von 12V bzw. 24V herab transformiert werden müsste. Entsprechend könnte die Motorsteuereinheit die notwendigen elektrischen Bauteile optional auf elektronischen Platinen im Steuergehäuse aufweisen.

Weitere Vorteile und Eigenschaften der erfindungsgemässen Raffstoreneinrichtung gehen aus der nachstehenden Beschreibung eines Ausführungsbeispiels hervor, welches anhand der Zeichnung erläutert wird.

Es zeigen rein schematisch:
- Fig. 1: in Ansicht eine erfindungsgemässe Raffstoreneinrichtung mit einer Motorsteuereinheit zur Ansteuerung einer Raffstore mittels eines Raffmotors; und
- Fig. 2: ein Blockschaltbild der Motorsteuereinheit.

Die in Fig. 1 gezeigte Raffstoreneinrichtung 10 weist eine Raffstore 12 mit vertikal übereinander angeordneten Lamellen 14 auf, die in vorliegendem Ausführungsbeispiel, beispielsweise zum Schutz vor Pendelbewegungen bei höheren Windstärken im Aussenbereich, von zwei parallel zueinander angeordneten Führungsschienen 16 mittels Führungsbolzen 18 geführt sind. Zur besseren Veranschaulichung, sind die Lamellen 14 in einer geringen Kipplage dargestellt.

Um im eingefahrenen Zustand der Raffstore 12 eine enge Stapelung der Lamellen 14 zu ermöglichen, ist an jeder Lamelle 14 lediglich ein Führungsbolzen 18 angeordnet, welcher zur darunterliegenden Lamelle 14 mit Führungsbolzen 18 alternierend angeordnet ist, so dass die übereinander angeordneten benachbarten Lamellen 14 durch den Versatz der Führungsbolzen 18 bei der Stapelung nicht behindern werden. In diesem Zusammenhang sei noch erwähnt, dass bei Raffstoren 12, welche im Aussenbereich angebracht sind, auf Grund der Windverhältnisse und zum Schutz gegen Verschmutzungen, in der Regel die gestapelten Lamellen 14 von einer Blende 20 geschützt sind. Diese Blende 20 kann beispielsweise an einer Oberschiene 22 der Raffstore 12 oder an einem Mauerwerk (nicht gezeigt) eines Gebäudes (nicht gezeigt), an welcher die Raffstore 12 zum Einsatz kommt, angeordnet sein.

Zum Heben und Senken der Lamellen 14 der Raffstore 12 sind sämtliche Lamellen 14 in bekannter Art und Weise von einem Aufzugband 24 (schematische Darstellung) mit Spiel durchgriffen. Die am Aufzugband 24 angeordneten Lamellen 14 können mittels einer Wippe 26 der Raffstore 12 rauf und runter bewegt werden, wobei die Wippe 26 in bekannter Art und Weise eine Aufzugwalze (nicht gezeigt) aufweist. Das Aufzugband 24 ist fest mit der Aufzugwalze verbunden und bei Drehung der Aufzugwalze wickelt sich das Aufzugband auf oder ab. Diesbezüglich weist die Aufzugwalze als Teil der Wippe 26 ein Mitnahmeprofil (nicht gezeigt) für eine Antriebswelle 27 auf, welche über eine Kupplung 28 mit einer Motorwelle 29 eines Raffmotors 30 (gestrichelt angedeutet) verbunden ist. Bei Antrieb der mit der Motorwelle 29 in Verbindung stehenden Antriebswelle 27 wird die Aufzugwalze in Rotation versetzt und wie oben ausgeführt wickelt sich das Aufzugband 24 entsprechend der Drehrichtung des Raffmotors 30 auf oder ab. In diesem Zusammenhang werden die am Aufzugband 24 angeordneten Lamellen 14 gehoben oder gesenkt, wobei das Aufzugband 24 an einem der Wippe 26 abgewandten Ende 32 des Aufzugbandes 24 an einer Unterschiene 34 befestigt ist. Die Unterschiene 34 kann durch eine unterste Lamelle 34' gebildet sein. Bevorzugt ist zur Stabilisierung der Raffstore 12 die Unterschiene 34 in beiden Führungsschienen 16 mit Führungsbolzen 18 geführt.

Unabhängig vom Heben und Senken der Lamellen 14 besteht die Möglichkeit, die Lamellen 14 der Raffstore 12 mittels eines Leiterbandes 36 zu Tragen, zu Beabstanden und zu Wenden. Das Leiterband 36 wirkt ebenfalls mit der Wippe 26 zusammen, wobei eine Kippwalze 38 zusammen mit dem Leiterband 36 eine Reibungsmitnahme in bekannter Art und Weise erlaubt. Durch das Kippen der Lamellen 14 kann eine Parallelstellung zur freien Sicht nach Aussen bzw. Innen, eine Zwischenstellung zum Schutz vor einfallendem Sonnenlicht und Heben bzw. Senken der Lammelen oder das vollständige Schliessen der Raffstore 12 zur Abdunkelung bewerkstelligt werden. Somit wird dem Benutzer durch die Kipplage der Lamellen 14 ermöglicht, je nach Einfallswinkel des Sonnenstrahls die Lamellen 14 zur Beschattung oder gar als Sichtschutz anzupassen. Auch das Leiterband 36 ist vorzugsweise zur Stabilisierung der Raffstore 12 an der Unterschiene 34 befestigt.

Wie oben ausgeführt, durchgreift die mit der Motorwelle 29 in Verbindung stehende Antriebswelle 27 das Mitnahmeprofil der Wippe 26 derart, dass die Aufzugwalze und die Kippwalze gleichermassen angetrieben werden. Durch die Reibmitnahme des Leiterbandes 36 in der Kippwalze, kann der Raffmotor 30 nach Erhalt eines Steuersignals die Kipplage der Lamellen 14 definiert einstellen.

Ein Motorgehäuse 40 des Raffmotors 30 ist an der Oberschiene 22 der Raffstore 12 befestigt. Die Oberschiene 22 ist in bekannter Art und Weise als u-förmiges Profil (nicht gezeigt) ausgebildet und schützt den Raffmotor 30 sowie die mit der Motorwelle 29 in Verbindung stehende Antriebswelle 27 vor allfälligen Einflüssen von Aussen.

Eine Motorsteuereinheit 44, welche im Zusammenhang mit Fig. 2 im Detail beschrieben wird, dient der Steuerung und Versorgung des Raffmotors 30. Die Motorsteuereinheit 44 ist in einem direkt am Motorgehäuse 40 angeordneten Steuergehäuse 46 angeordnet. Das Steuergehäuse 46 wiederum ist an einer den Lamellen 14 zugewandten Seite 48 des Motorgehäuses 40 angeordnet.

Zur Feststellung des eingefahrenen Zustandes der Raffstore 12 ist dem Steuergehäuse 46 lamellenseitig ein Endschalter 50 angeordnet, welcher dazu dient, den Raffmotor 30 zu stoppen, sobald die oberste Lamelle 52 der Raffstore 12 den Endschalter 50 betätigt. Zum Schutz der elektronischen Bauteile in der Motorsteuereinheit 44 ist lamellenseitig das Steuergehäuse 46 vorzugsweise mit einem Deckel 49 versehen und der Endschalter 50 ist entsprechend am Deckel 49 angeordnet.

Die elektrische Versorgung der Raffstore 12 erfolgt vorzugsweise durch Zufuhr der elektrischen Energie mittels einer externen Energiequelle 54, welche mit dem Raffmotor 30 respektive der Motorsteuereinheit 44 über ein Verbindungskabel 56 verbunden ist. In Fig. 1 ist der Stromverlauf der elektrischen Verbindung schematisch dargestellt und kann beliebig ausgeführt sein.

In bevorzugter Weise ist die externe Energiequelle 54 eine Solarenergiequelle 54', welche mittels Solarzellen 58 die Solarenergie in elektrische Energie umwandelt. In vorliegendem Ausführungsbeispiel ist die Solarzelle 58 auf dem Dach eines Gebäudes mit der Raffstore 12 angeordnet und mittels des Verbindungskabels 56 kann die elektrische Verbindung zur Motorsteuereinheit 44 hergestellt werden.

Ebenso ist es auch denkbar, dass die externe Energiequelle 54 eine Windenergiequelle 54" ist, welche mittels Windrädern 60 die Windenergie in elektrische Energie umwandelt. Hierbei sei erwähnt, dass auch kleine Windräder zum Einsatz kommen können, welche am selben Gebäude wie die Raffstore 12 angeordnet sind. Auch bei dieser Ausführungsform kann mit dem Verbindungskabel 56 die elektrische Verbindung zur Motorsteuereinheit 44 herstellt werden.

Alternativ besteht auch die Möglichkeit als externe Energiequelle 54 eine beispielsweise 12V Batterie 61, wie beispielsweise eine Autobatterie, oder das elektrische Stromnetz 63 von 230V zu nutzen. Entsprechend wird über das Verbindungskabel 56' (gestrichelt gezeichnet) die elektrische Verbindung zur Motorsteuereinheit 44 hergestellt.

Beim elektrischen Stromnetz 63 ist selbstredend ein Netzgerät notwendig, wobei nach AC/DC-Wandlung und elektrischer Transformation auf eine Versorgungsspannung von 12V bzw. 24V der Raffmotor 30 betrieben werden könnte. Diesbezüglich sei erwähnt, dass der Raffmotor 30 vorzugsweise einen elektrischen Gleichstrommotor mit 12V bzw. 24V Versorgungsspannung aufweist.

Die erfindungsgemässe Anordnung der Motorsteuereinheit 44 am Motorgehäuse 40 des Raffmotors 30 führt zu einer einfachen und kompakten Montage der Raffstoreneinrichtung 10, da deren Bestandteile schon vorab montiert werden können und eine Montage vor Ort und bauliche Massnahmen am Gebäude, an welchem die Raffstore 12 montiert werden soll, wegfallen.

Die in Fig. 2 gezeigte Motorsteuereinheit 44 ist wie oben ausgeführt, im Steuergehäuse 46 angeordnet. Die Motorsteuereinheit 44 umfasst einen Laderegler 62, welcher mit der externen Energiequelle 54, wie im Zusammenhang mit Fig. 1 beschrieben, mittels des Verbindungskabels 56 elektrisch in Verbindung steht. Entsprechend regelt der Laderegler 62 das Aufladen eines elektrischen Akkumulators 64. In vorliegendem Ausführungsbeispiel handelt es sich vorzugsweise um vier elektrische Akkumulatoren 64, die in der Motorsteuereinheit platzsparend angeordnet sind und über den Laderegler 62 aufgeladen werden können.

Mittels eines Zustandsüberwachers 65 kann der Ladezustand der Akkumulatoren 64 optisch über LED's (nicht gezeigt) angezeigt und überwacht werden. Entsprechend können die LED' s des Zustandsüberwachers 65 gemäss dem Ampelprinzip bei rot den ungeladenen Zustand, bei gelb den Auflagevorgang und bei grün den vollständig geladenen Zustand der Akkumulatoren 64 visuell darstellen.

Ein in der Motorsteuereinheit 44 angeordnetes Empfangselement 66 ist in vorliegendem Ausführungsbeispiel als Funkempfänger 66' ausgebildet. Der Funkempfänger 66' empfängt ein externes Eingangssignal 68 in Form eines Funksignals 68' von einem Funksender (nicht gezeigt) zum Heben, Senken oder Wenden der Lamellen 14.

Für den Fall, dass die Raffstore 12 vollständig eingefahren ist, wird der Raffmotor 30 ausschließlich eine Drehrichtung zum Senken der Raffstore 12 ausführen. In einer Zwischenstellung oder geschlossenen Stellung der Lamellen 14 hingegen, wird erst mittels der Kippwalze eine Parallelstellung der Lamellen 14 eingestellt und dann in der Höhe verfahren. Bei der vollständig ausgefahrenen Raffstore 12, wird ebenfalls erst die Parallelstellung eingestellt und dann erst die Raffstore 12 nach oben verfahren. Hierbei erhält der Raffmotor 30 in der vollständig ausgefahrenen Stellung der Raffstore 12 ausschließlich ein Signal zum Heben der Lamellen und nicht zum Senken.

Die Motorsteuerung 72 ist ebenfalls in der Motorsteuereinheit 44 angeordnet und vom elektrischen Akkumulator 64 gespiesen. Somit erfolgt die elektrische Versorgung des Raffmotors 30 über die vom elektrischen Akkumulator 64 gespiesene Versorgungsspannung.

Der Vollständigkeit halber sei erwähnt, dass die in Fig. 2 im Steuergehäuse 46 angeordneten elektronischen Bauteile, insbesondere der elektrische Akkumulator 64, der Laderegler 62, der Funkempfänger 66', der Zustandsüberwacher 65, der Endschalter 50 und die Motorsteuerung 72 entweder auf einer einzigen Platine oder auf separaten Platinen aufgebaut und mit einer Hauptplatine (nicht gezeigt) verbunden sein können.

Dem Motorgehäuse 40 des Raffmotors 30 kann eine Speisebuchse (nicht gezeigt) für das Verbindungskabel 56 angeordnet sein, so dass die elektrische Verbindung innerhalb des Raffmotors 30 zum Steuergehäuse 46 und über die Motorsteuerung 72 wieder zum Raffmotor 30 zurück geführt wird, wie in Fig. 1 schematisch gezeigt. Es ist aber auch denkbar, dass das Verbindungskabel 56 direkt am Steuergehäuse 46 angeordnet ist, um die elektrischen Akkumulatoren 64 mit dem Laderegler 62 aufzuladen.

Alternativ ist es auch denkbar, dass das Empfangselement 66 in der Motorsteuereinheit 44 über eine WLAN (wireless LAN) Verbindung oder eine Bluetooth Verbindung ein weiteres externes Eingangssignal zum Heben, Senken oder Wenden der Lamellen 14 erhält.

## Patentansprüche

1. Raffstoreneinrichtung umfassend:
eine Raffstore (12) mit vertikal übereinander angeordneten Lamellen (14), einer in einer Oberschiene (22) angeordneten Wippe (26), welche eine Aufzugwalze zum Heben und Senken der Lamellen (14) mittels eines an einer unterhalb der Lamellen (14) angeordneten Unterschiene (34) befestigten Aufzugbandes (24) und eine Kippwalze zum Tragen, Beabstanden und Wenden der Lamellen mittels eines an den Lamellen (14) befestigten Leiterbandes (36) aufweist;
einen Raffmotor (30) mit einer mit der Wippe (26) zusammenwirkenden Motorwelle (29), um die Aufzugwalze und die Kippwalze anzutreiben, wobei ein Motorgehäuse (40) des Raffmotors (30) an der Oberschiene (22) befestigt ist; und
eine Motorsteuereinheit (44) mit einem elektrischen Akkumulator (64), einem Laderegler (62), welcher mit einer externen Energiequelle (54) verbunden ist und das Laden des elektrischen Akkumulators (64) regelt, einem Empfangselement (66), welches ein externes Eingangssignal zum Heben, Senken oder Wenden der Lamellen (14) empfängt, und einer Motorsteuerung (72), welche vom elektrischen Akkumulator (64) gespiesen ist und ein Steuersignal vom Empfangselement (66) erhält, um den Raffmotor (30) zu steuern und zu speisen,
**dadurch gekennzeichnet, dass** die Motorsteuereinheit (44) in einem direkt am Motorgehäuse (40) angeordneten Steuergehäuse (46), und das Steuergehäuse (46) an einer den Lamellen (14) zugewandten Seite (48) des Motorgehäuses (40) angeordnet ist.

2. Raffstoreneinrichtung nach Anspruch 1, **dadurch gekennzeichnet, dass** am Steuergehäuse (46) lamellenseitig ein Endschalter (50) angeordnet ist, welcher dazu dient, den Raffmotor (30) zu stoppen, sobald die oberste Lamelle (52) den Endschalter (50) betätigt.

3. Raffstoreneinrichtung nach einem der Ansprüche 1 oder 2, **dadurch gekennzeichnet, dass** das Empfangselement (66) ein Funkempfänger (66') ist, welcher ein Funksignal von einem Funksender empfängt.

4. Raffstoreneinrichtung nach einem der Ansprüche 1 bis 3, **dadurch gekennzeichnet, dass** die externe Energiequelle (54) eine Solarenergiequelle (54') ist, welche mittels Solarzellen (58) die Sonnenenergie in elektrische Energie umwandelt.

5. Raffstoreneinrichtung nach Anspruch 4, **dadurch gekennzeichnet, dass** die Solarzellen (58) an der Oberschiene (22) der Raffstore (12), an einer Blende (20) der Raffstore (12), an den Lamellen (14) der Raffstore (12) oder am selben Gebäude wie die Raffstore (12) angeordnet sind.

6. Raffstoreneinrichtung nach einem der Ansprüche 1 bis 3, **dadurch gekennzeichnet, dass** die externe Energiequelle (54) eine Windenergiequelle (59") ist, welche mittels eines Windgenerators die Windenergie in elektrische Energie umwandelt.

7. Raffstoreneinrichtung nach Anspruch 6, **dadurch gekennzeichnet, dass** der Windgenerator ein Windrad (60) ist, welches am selben Gebäude wie die Raffstore (12) angeordnet ist.

8. Raffstoreneinrichtung nach einem der Ansprüche 1 bis 7, **dadurch gekennzeichnet, dass** der Raffmotor (30) einen elektrischen Gleichstrommotor mit 12V bzw. 24V Versorgungsspannung aufweist.

## Claims

1. Venetian blind device comprising:
a venetian blind (12) with slats (14) which are arranged vertically one above the other, a rocker (26) which is arranged in an upper rail (22), said rocker having a lift roller for raising and lowering the slats (14) by means of a lift tape (24) which is fastened to a lower rail (34) which is arranged beneath the slats (14) and having a tilt roller for supporting, spacing apart and turning the slats by means of a guide tape (36) which is fastened to the slats (14);
a venetian blind motor (30) comprising a motor shaft (29) which interacts with the rocker (26) in order to drive the lift roller and the tilt roller, wherein a motor housing (40) of the venetian blind motor (30) is fastened to the upper rail (22); and
a motor control unit (44) comprising an electrical rechargeable battery (64), a charge controller (62) which is connected to an external energy source (54) and controls charging of the electrical rechargeable battery (64), a receiving element (66) which receives an external input signal for raising, lowering or turning the slats (14), and a motor controller (72) which is fed by the electrical rechargeable battery (64) and receives a control signal from the receiving element (66) in order to control and to feed the venetian blind motor (30),
**characterized in that** the motor control unit (44) is arranged in a control housing (46) which is arranged directly on the motor housing (40) and the control housing (46) is arranged on a side (48) of the motor housing (40) which faces the slats (14).

2. Venetian blind device according to Claim 1, **characterized in that** an end switch (50) is arranged on the control housing (46) on the slat side, the said end switch serving to stop the venetian blind motor (30) as soon as the topmost slat (52) operates the end switch (50).

3. Venetian blind device according to either of Claims 1 and 2, **characterized in that** the receiving element (66) is a radio receiver (66') which receives a radio signal from a radio transmitter.

4. Venetian blind device according to one of Claims 1 to 3, **characterized in that** the external energy source (54) is a solar energy source (54') which converts the solar energy into electrical energy by means of solar cells (58).

5. Venetian blind device according to Claim 4, **characterized in that** the solar cells (58) are arranged on the upper rail (22) of the venetian blind (12), on a cover panel (20) of the venetian blind (12), on the slats (14) of the venetian blind (12) or on the same building as the venetian blind (12).

6. Venetian blind device according to one of Claims 1 to 3, **characterized in that** the external energy source (54) is a wind energy source (54") which converts the wind energy into electrical energy by means of a wind generator.

7. Venetian blind device according to Claim 6, **characterized in that** the wind generator is a wind turbine (60) which is arranged on the same building as the venetian blind (12).

8. Venetian blind device according to one of Claims 1 to 7, **characterized in that** the venetian blind motor (30) has an electric DC motor with 12 V or 24 V supply voltage.

## Revendications

1. Dispositif de store à lamelles comprenant :
un store à lamelles (12) avec des lamelles (14) disposées verticalement les unes au-dessus des autres, une bascule (26) disposée dans un rail supérieur (22), ladite bascule présentant un rouleau élévateur pour lever et baisser les lamelles (14) au moyen d'une bande élévatrice (24) fixée à un rail inférieur (34) disposé en dessous des lamelles (14) et présentant un rouleau de basculement pour supporter, espacer et tourner les lamelles au moyen d'une bande de guidage (36) fixée aux lamelles (14) ;
un moteur de store à lamelles (30) comprenant un arbre moteur (29) interagissant avec la bascule (26) pour entraîner le rouleau élévateur et le rouleau de basculement, un boîtier de moteur (40) du moteur de store à lamelles (30) étant fixé au rail supérieur (22); et
une unité de commande de moteur (44) comprenant un accumulateur électrique (64), un régulateur de charge (62) qui est relié à une source d'énergie externe (54) et régule la charge de l'accumulateur électrique (64), un élément de réception (66) qui reçoit un signal d'entrée externe pour lever, baisser ou tourner les lamelles (14), et une commande moteur (72) qui est alimentée par l'accumulateur électrique (64) et qui reçoit un signal de commande de l'élément de réception (66) pour commander et alimenter le moteur de store à lamelles (30),
**caractérisé en ce que** l'unité de commande de moteur (44) est disposée dans un boîtier de commande (46) disposé directement sur le boîtier de moteur (40) et **en ce que** le boîtier de commande (46) est disposé sur un côté (48) du boîtier de moteur (40) faisant face aux lamelles (14).

2. Dispositif de store à lamelles selon la revendication 1, **caractérisé en ce qu'**un interrupteur de fin de course (50) est disposé sur le boîtier de commande (46) du côté des lamelles, ledit interrupteur de fin de course servant à arrêter le moteur de store à lamelles (30) dès que la lamelle la plus au-dessus (52) actionne l'interrupteur de fin de course (50).

3. Dispositif de store à lamelles selon l'une des revendications 1 ou 2, **caractérisé en ce que** l'élément de réception (66) est un récepteur radio (66') qui reçoit un signal radio d'un émetteur radio.

4. Dispositif de store à lamelles selon l'une des revendications 1 à 3, **caractérisé en ce que** la source d'énergie externe (54) est une source d'énergie solaire (54') qui convertit l'énergie solaire en énergie électrique au moyen de cellules solaires (58).

5. Dispositif de store à lamelles selon la revendication 4, **caractérisé en ce que** les cellules solaires (58) sont disposées sur le rail supérieur (22) du store à lamelles (12), sur un panneau de couverture (20) du store à lamelles (12), sur les lamelles (14) du store à lamelles (12) ou sur le même bâtiment que le store à lamelles (12).

6. Dispositif de store à lamelles selon l'une des revendications 1 à 3, **caractérisé en ce que** la source d'énergie externe (54) est une source d'énergie éolienne (54") qui convertit l'énergie éolienne en énergie électrique au moyen d'un aérogénérateur.

7. Dispositif de store à lamelles selon la revendication 6, **caractérisé en ce que** l'aérogénérateur est une éolienne (60) qui est disposée sur le même bâtiment que le store à lamelles (12).

8. Dispositif de store à lamelles selon l'une des revendications 1 à 7, **caractérisé en ce que** le moteur de store à lamelles (30) présente un moteur électrique à courant continu avec une tension d'alimentation de 12 V ou 24 V.
